# EUROPÄISCHE PATENTSCHRIFT

(11) **EP 0 725 194 B1**
(45) Veröffentlichungstag und Bekanntmachung des Hinweises auf die Patenterteilung: **17.11.1999**
(21) Anmeldenummer: 96101255.6
(22) Anmeldetag: 30.01.1996
(51) Int. Cl.: E04D 13/04, E04D 13/15, E04D 13/072

(54) **Entwässerungssytem für Balkone**
Drainage device for balconies
Dispositif de drainage pour balcons

(30) Priorität: 03.02.1995 DE 19503461; 27.02.1995 DE 19506715; 09.03.1995 DE 19508342
(43) Veröffentlichungstag der Anmeldung: 07.08.1996
(73) Patentinhaber: Gutjahr, Walter, 64404 Bickenbach (DE)
(72) Erfinder: Gutjahr, Walter, 64404 Bickenbach (DE)
(74) Vertreter: Helber, Friedrich G., Dipl.-Ing.

(56) Entgegenhaltungen:
- DE-U- 8 913 663
- DE-U- 9 004 119
- DE-U- 9 007 152
- GB-A- 983 080
- GB-A- 2 003 538
- US-A- 4 195 452
- US-A- 4 631 875

## Beschreibung

Die Erfindung betrifft ein Entwässerungssystem für Balkone, die aus einer Tragplatte und darauf aufgebrachtem Estrich bestehen. Das Entwässerungssystem umfaßt wenigstens ein langgestrecktes Abschlußprofil, das einen vor der Aufbringung des Estrichs auf die Tragplatte des Balkons aufsetzbaren, im wesentlichen ebenflächigen Verankerungsschenkel aufweist, an dessen balkonäußerem Rand sich ein die Tragplatte und den Estrich vor äußeren Witterungseinflüssen schützender Profilabschnitt befindet. Dieser Profilabschnitt setzt sich aus einem etwa die Höhe des Estrichs aufweisenden, im wesentlichen rechtwinklig nach oben vortretenden Profilschenkel und einem schräg nach unten weisenden, die Tragplatte wenigstens teilweise überdeckenden Profilschenkel zusammen.

Ein solches Abschlußprofil ist aus dem deutschen Gebrauchsmuster DE-U-90 04 119 bekannt. Dieses Abschlußprofil dient dazu, Schlagregen oder über die Vorderkante des Balkons abfließende Flüssigkeit von der Stirnwand des Balkons fernzuhalten, so daß von dort aus keine Feuchtigkeit in den Estrich oder die Tragplatte eindringen kann.

Bei mehrstöckigen Wohn- und Geschäftshäusern sind in der Regel mehrere Balkone gleicher Größe senkrecht fluchtend übereinander angeordnet, was zu dem Problem führt, daß von dem Abschlußprofil eines Balkons abtropfendes Schmutzwasser auf den darunterliegenden Balkon trifft und diesen verschmutzen kann. Dies gibt insbesondere bei Wohnhäusern mit Eigentumswohnungen, bei denen in der Regel vertraglich grundsätzlich Beeinträchtigungen des Eigentums durch Nachbarn ausgeschlossen sind, immer wieder Anlaß für Streitigkeiten. Grundsätzlich kann dieses Problem zwar durch Anbringung von - ebenfalls aus dem genannten Gebrauchsmuster bekannten - Regenrinnen vermieden werden, jedoch wird auf diese Lösung aus ästhetischen Gründen oft verzichtet, wie bei einem Stadtrundgang leicht festzustellen ist. Solche herkömmlichen Regenrinnen werden nämlich an einem Balkon aufgrund ihrer Größe und Form als unschön empfunden. Hinzu kommt, daß die aus dem obengenannten Gebrauchsmuster bekannten Regenrinnen bereits bei der Planung des Hauses berücksichtigt werden müssen, da sie ebenso wie das Abschlußprofil im Estrich verankert werden. Das Schmutzproblem tritt jedoch oftmals erst im Laufe der Jahre deutlich hervor.

Davon ausgehend liegt der Erfindung die Aufgabe zugrunde, ein Entwässerungssystem für Balkone anzugeben, welches eine Ableitung von Schmutzwasser derart erlaubt, daß ein darunterliegender Balkon - oder auch eine Erdgeschoß-Terrasse - nicht von vom darüberliegenden Balkon abgeführtes Schmutzwasser beeinträchtigt wird, ohne dabei auf herkömmliche Regenrinnen zurückgreifen zu müssen.

Ausgehend von einem Entwässerungssystem der eingangs erwähnten Art wird diese Aufgabe erfindungsgemäß dadurch gelöst, daß an dem schräg nach unten weisenden Profilschenkel ein als gesondert hergestellter Bauteil ausgebildeter Schmutzwasser-Ablaufkanal vorgesehen ist, daß der schräg nach unten weisende Profilschenkel des Abschlußprofils eine sich in Profil-Längsrichtung erstreckende langgestreckte nutartige Vertiefung mit verengter Mündung aufweist, und daß der Schmutzwasser-Ablaufkanal einen in Kanal-Längsrichtung verlaufenden Befestigungsabschnitt aufweist, der in die nutartige Vertiefung des Abschlußprofils einschieb- oder einhängbar ist und der einen zum Querschnitt der nutartigen Vertiefung zumindest partiell komplementären Querschnitt besitzt. Durch eine derartige Ausgestaltung von Abschlußprofil- und Schmutzwasser-Ablaufkanal wird eine leichte Montage des Schmutzwasser-Ablaufkanals ohne weitere Werkzeuge oder Befestigungsmittel, wie z.B. Schrauben oder Nieten, möglich.

Es sind Abschlußprofile bekannt, bei denen sich am verankerungsschenkelabgewandten Rand des schräg nach unten weisenden Profilschenkels ein in eine etwa balkonseitenwandparallele Lage nach unten umgekanteter Profilstreifen anschließt. In vorteilhafter Weiterbildung der Erfindung ist dann vorgesehen, daß die nutartige Vertiefung mit verengter Mündung am nach unten umgekanteten Profilstreifen vorgesehen ist.

Die langgestreckte nutartige Vertiefung kann mit Vorteil so ausgebildet sein, daß sie im Bereich ihrer verengten Mündung von zwei in parallelem Abstand zur zugeordneten Flachseite am Anschlußprofil angeformten rippenartigen Streifenabschnitten gebildet wird. Dies hat den Vorteil, daß die Vertiefung einfach und kostengünstig - im Falle eines metallischen Abschlußprofils zum Beispiel im Strang-Preßverfahren - hergestellt werden kann, so daß also eine solche Vertiefung nicht nachträglich - beispielsweise durch Fräsen - in das Profil eingearbeitet werden muß. Auf die vorteilhafte Art der Herstellung wird noch eingegangen. Darüber hinaus wird mit diesen rippenartigen Streifenabschnitten ein Versteifungseffekt erzielt, welcher das Abschlußprofil sowohl beim Einbau als auch beim Transport versteift und unanfälliger gegen Verwindungen macht. Dies bedeutet, daß solche Abschlußprofile während des Transports seltener verbogen und dadurch unbrauchbar gemacht werden. Der Versteifungs- und Verstärkungseffekt wirkt sich aber nicht nur beim Transport positiv aus, vielmehr gestaltet sich auch der Einbau vor Ort mit einem steiferen Profil sehr viel einfacher als mit einem vergleichsweise flexibleren.

Der Schmutzwasser-Ablaufkanal wird dann vorteilhaft so ausgebildet, daß der Befestigungsabschnitt einen die der nutartigen Vertiefung abgewandte Seite der verengten Mündung überdeckenden Streifenabschnitt, einen die Mündung durchsetzenden Streifenabschnitt und einen am vertiefungsseitigen Ende des in die Mündung durchsetzenden Streifenabschnitts angesetzten, etwa parallel zu der eine Innenfläche der Vertiefung bildenden Flachseite des Abschlußprofils verlaufenden Streifenabschnitt aufweist.

Die Höhe des parallel zu der der Mündung gegenüberliegenden Innenfläche der Vertiefung umgekanteten Streifenabschnitts wird dabei zweckmäßig so bemessen, daß sie maximal der Breite der Mündung entspricht, so daß der Schmutzwasser-Ablaufkanal an beliebiger Stelle in das Abschlußprofil eingehängt werden kann. Dabei kann das Einhängen dadurch erleichtert werden, daß die vom Ablaufkanal wegweisende Flanke des in die zu der eine Innenfläche der Vertiefung bildenden Flachseite des Abschlußprofils parallele Lage umgekanteten Streifenabschnitt wenigstens über einen Teil ihrer Höhe zu dem die Mündung durchsetzenden Streifenabschnitt hin abgeschrägt ist.

Der Schmutzwasser-Ablaufkanal kann im Querschnitt U-förmig oder aber auch im Querschnitt bogenförmig ausgebildet sein.

In vorteilhafter Weiterbildung der Erfindung überragt der Schmutzwasser-Ablaufkanal wenigstens eines der beiden Enden des langgestreckten Abschlußprofils. Damit wird sichergestellt, daß in dem Schmutzwasserkanal eines Balkons zu diesem Ende hin ablaufendes Schmutzwasser ohne weitere Maßnahmen in eine von den unterhalb dieses Balkons liegenden Balkonen oder eine Terrasse abgewandte Richtung abgeleitet wird.

Der Schmutzwasser-Ablaufkanal kann eine dem Balkon abgewandte Durchbrechung aufweisen, an der ein Schmutzwasserspeier vorgesehen ist. Dabei wird unter dem Begriff "Schmutzwasserspeier" ein kurzes Wasserleitblech oder -rohr verstanden. Die Durchbrechung kann dabei in Profil-Längsrichtung gesehen an beliebiger Stelle vorgesehen werden, so daß es möglich ist, das Schmutzwasser an einer gewünschten vorteilhaften Stelle aus dem Schmutzwasser-Ablaufkanal abzuleiten.

In manchen Anwendungsfällen des erfindungsgemäßen Entwässerungssystems kann es vorteilhaft sein, den Schmutzwasser-Ablaufkanal an wenigstens einem Ende zu verschließen. Dazu kann eine gesondert hergestellte Abschlußkappe an einem Ende des Schmutzwasserkanals aufgeschoben werden, welche den Kanal an diesem Ende seitlich und nach unten wasserdicht abschließt.

In vorteilhafter Weiterbildung weist das Entwässerungssystem wenigstens ein weiteres langgestrecktes Abschlußprofil (Zuführprofil) für die seitlichen Balkonränder auf, welches einen im wesentlichen ebenflächigen Verankerungsschenkel aufweist, an welchem balkonrandseitig ein in oder über dem Schmutzwasser-Ablaufkanal mündender Schmutzwasser-Zuführkanal angeordnet ist. Mittels eines solchen Zuführprofils kann das über die seitlichen Ränder eines Balkons abströmende Schmutzwasser aufgefangen und dem stirnseitig vorgesehenen Schmutzwasser-Ablaufkanal zugeführt werden.

Je nach Art und Ausgestaltung des Gesamtsystems und der damit zu entwässernden Balkone kann es zweckmäßig sein, Schmutzwasser-Zuführkanal und Schmutzwasser-Ablaufkanal über Eckverbindungselemente zu verbinden. Solche Eckverbindungselemente können aus Metall oder Kunststoff hergestellt sein, wobei durch Verwendung geigneter, eine gewisse Elastizität aufweisender Kunststoffe vorteilhaft Längenveränderungen der in der Regel metallischen Schmutzwasser-Ablaufkanäle bzw. -Zuführkanäle aufgrund thermischer Ausdehnung ausgeglichen werden können.

In vorteilhafter Weiterbildung weist das Zuführprofil einen den Estrich wenigstens zum Teil überdeckenden Profilschenkel auf. Dieser Profilschenkel schützt die Tragplatte vor äußeren Witterungseinflüssen.

Um eine größere Kontaktfläche zur Verfügung zu stellen und damit die Haftung des z.B. mittels Fliesenklebers auf dem Estrich zu verankernden Verankerungsschenkel des Zuführprofiles zu verbessern, kann in vorteilhafter Weiterbildung die dem Estrich zugewandte Unterseite des Verankerungsschenkels zumindest abschnittsweise mit oberflächenvergrößernden Ausnehmungen versehen werden.

In solchen Fällen, in denen beim Aufbau des Balkones und dem Verlegen des Entwässerungssystems noch keine genauen Werte über den Schmutzwasseranfall vorliegen, wird zweckmäßig ein vorteilhaft weitergebildetes Entwässerungssystem verwendet, bei welchem an dem schräg nach unten weisenden Profilschenkel des Abschlußprofils ein im wesentlichen senkrecht nach unten weisender Profilstreifen vorgesehen ist, der eine langgestreckte Vertiefung mit verengter Mündung besitzt, an dem eine langgestreckte im wesentlichen streifenförmige Führungsblende mittels einer zu der verengten Mündung zumindest partiell komplementären Befestigungsabschnitts an dem Abschlußprofil befestigbar ist. An einer solchen Führungsblende kann dann ein Schmutzwasser-Ablaufkanal befestigbar sein. Erweist sich nun die Verschmutzung eines unter dem Balkon gelegenen Arials nicht als kritisch, so wird anstelle eines Schmutzwasser-Abführkanals lediglich die langgestreckte streifenförmige Schmutzwasser-Führungsblende angebracht. Erweist sich die Verschmutzung jedoch als kritisch, so kann an der Führungsblende jederzeit ein Schmutzwasser-Ablaufkanal befestigt werden.

In vorteilhafter Weiterbildung der Erfindung wird dabei dieser Schmutzwasser-Ablaufkanal an der Führungsblende mittels wenigstens einer Schrauben-Mutter-Verbindung festgeklemmt, wobei in der Führungsblende und im Schmutzwasser-Ablaufkanal je eine öffnung für die Schraube vorgesehen ist, wobei eine der Öffnungen einen im wesentlichen kreisförmigen Querschnitt besitzt, während die andere als Langloch derart ausgebildet ist, daß der Schmutzwasser-Ablaufkanal höhen- und/oder neigungsveränderlich an der Führungsblende befestigbar ist.

Weitere Einzelheiten und Vorteile der Erfindung ergeben sich aus der nachfolgenden Figurenbeschreibung in Verbindung mit den lediglich Ausführungsbeispiele zeigenden Zeichnungen. Es zeigen:
- Fig. 1: eine Draufsicht auf einen mit Fliesen verlegten Balkon, der von einer Hauswand vortritt;
- Fig. 2a, b, c: ein erfindungsgemäßes Abschlußprofil und einen gesondert hergestellten Schmutzwasser-Ablaufkanal im unmontierten und im montierten Zustand in Seitenansicht;
- Fig. 3a, b: eine Abwandlung eines Abschlußprofiles und eines erfindungsgemäßen Schmutzwasser-Ablaufkanals gemäß den Fig. 2a und 2b in Seitenansicht;
- Fig. 4: eine perspektivische Darstellung eines Schmutzwasserspeiers, welcher für eine dem Balkon abgewandte Durchbrechung des Schmutzwasser-Ablaufkanales vorgesehen ist;
- Fig. 5: eine perspektivische Darstellung eines an einem Ende des Schmutzwasser-Ablaufkanals anzuordnenden Schmutzwasserspeiers;
- Fig. 6: eine Schnittansicht durch eine seitliche Begrenzung des Balkons gemäß Fig. 1, an welcher ein erfindungsgemäßes Zuführ-Profil vorgesehen ist;
- Fig. 7: eine Seitenansicht eines Abschlußprofils, welches anstelle eines Schmutzwasser-Ablaufkanals mit einer Schmutzwasser-Führungsblende versehen ist;
- Fig.8: eine Seitenansicht eines Schmutzwasser-Ablaufkanales, welcher an der Schmutzwasser-Führungsblende gemäß Fig. 7 montierbar ist;
- Fig. 9: eine Seitenansicht eines Schmutzwasser-Zuführprofiles, bei welchem an der Unterseite oberflächenvergrößernde Ausnehmungen vorgesehen sind;
- Fig. 10: eine Abwandlung eines Abschlußprofiles und eines erfindungsgemäßen Schmutzwasser-Ablaufkanales gemäß Fig. 2c in Seitenansicht;
- Fig. 11: eine Seitenansicht eines gesondert hergestellten Schmutzwasser-Ablaufkanales, bei welchem der wasserleitende Kanalbereich im Querschnitt kreisbogenförmig ausgebildet ist, und
- Fig. 12: eine Abwandlung eines gesondert hergestellten Schmutzwasser-Ablaufkanales gemäß Fig 11, wobei auf der Kanalinnenseite eine in Kanallängsrichtung verlaufende langgestreckte nutartige Vertiefung vorgesehen ist.

Fig. 1 zeigt eine Draufsicht auf einen mit Fliesen 1 verlegten Balkon 2, der von einer Hauswand 3 vortritt. Die Hauswand 3 weist dabei eine Durchbrechung für eine Tür zu dem Balkon 2 auf. Die der Hauswand 3 abgewandte Stirnseite des Balkons 2 wurde mit einem Abschlußprofil 4 versehen, wobei an dem Abschlußprofil 4 ein Schmutzwasser-Ablaufkanal 5 vorgesehen ist. An dem sich rechtwinklig von der Hauswand 3 erstreckenden Seite des Balkons 2 wurde je ein Zuführprofil 6 vorgesehen, dessen Schmutzwasser-Zuführkanal in dem Schmutzwasser-Ablaufkanal 5 mündet. Der Schmutzwasser-Ablaufkanal 5 mündet dabei über den beiden Enden des langgestreckten Abschlußprofiles 4. Anfallendes Schmutzwasser kann nun in dem Schmutzwasser-Ablaufkanal 5 abfließen, ohne daß ein unter diesem Balkon gelegener Balkon verschmutzt würde. Das an den rechtwinklig zur Häuserfront verlaufenden Seitenwände des Balkons 2 anfallende Schmutzwasser wird von den Zuführprofilen 6 dem Schmutzwasser-Ablaufkanal zugeführt. Alternativ ist es auch möglich, die Kanäle mittels geeigneter Eckverbindungselemente zu verbinden, welche z.B. in die miteinander zu verbindenden Kanäle eingelegt oder auf diese Kanäle aufgesteckt bzw. aufgeschoben werden können, wobei dann durch Verwendung geeigneter, an sich bekannter Werkstoffe für die Herstellung der Eckverbindungselemente auch eventuell auftretende Längenveränderungen der Kanäle aufgrund thermischer Ausdehnung ausgeglichen werden können.

In den Figuren 2a, b und c ist ein Ausführungsbeispiel eines erfindungsgemäßen Abschlußprofiles 24 und eines gesondert hergestellten, am Abschlußprofil anbringbaren Schmutzwasser-Ablaufkanales 25 gezeigt. Bei diesem Ausführungsbeispiel ist der Schmutzwasser-Ablaufkanal 25 ein gesondert hergestellter und am Abschlußprofil 24 befestigbarer Bauteil. Das Abschlußprofil 24 besteht aus dem Verankerungsschenkel 27, an dessen balkonäußerem Rand sich der im wesentlichen rechtwinklig nach oben vortretende Profilschenkel 28 sowie der schräg nach unten weisende Profilschenkel 29 angesetzt ist.

Am verankerungsschenkelabgewandten Rand des schräg nach unten weisenden Profilschenkels 29 schließt sich ein in eine zur Balkon-Seitenwand parallele Lage nach unten umgekanteter Profilstreifen 30 an. Zur Verbindung des Schmutzwasser-Ablaufkanales 25 mit dem Abschlußprofil 24 weist der Profilstreifen 30 eine sich in Profil-Längsrichtung erstrekkende langgestreckte nutartige Vertiefung 31 mit verengter Mündung auf, die von zwei in gleichem Abstand parallel zur dem Balkon zugewandten Seite des Profilstreifens 30 am Abschlußprofil 24 angeformten rippenartigen Streifenabschnitten 32, 33 gebildet wird. Der zwischen der dem Balkon zugewandten Flachseite des Profilstreifens 30 und der verengten Mündung liegende Querschnitt der langgestreckten nutartigen Vertiefung 31 hat dabei die Form eines Rechtecks.

Der Schmutzwasser-Ablaufkanal 25 weist einen in Kanal-Längsrichtung verlaufenden Befestigungsabschnitt auf, der sich aus einem die der nutartigen Vertiefung abgewandte Seite der verengten Mündung überdeckenden Streifenabschnitt 34, einem die Mündung durchsetzenden Streifenabschnitt 35 und einem am vertiefungsseitigen Ende des die Mündung durchsetzenden Streifenabschnitts 35 angesetzten, in der bestimmungsgemäßen Einbaulage etwa parallel zu dem dann parallel zur Tragplatte verlaufenden Profilstreifen 30 verlaufenden Streifenabschnitt 36 zusammensetzt. In der Fig. 2c ist das Abschlußprofil 24 gezeigt, wobei der Schmutzwasser-Ablaufkanal 25 mit seinem Befestigungsabschnitt von der Seite aus in die dafür vorgesehene nutartige Vertiefung am Abschlußprofil 24 eingeschoben wurde.

In den Figuren 3a und 3b sind leicht abgewandelte Ausführungsbeispiele eines Abschlußprofils 24 und eines Schmutzwasser-Ablaufkanales 25 gemäß den Figuren 2a und 2b gezeigt. Dabei besitzt das abgewandelte Abschlußprofil 24 am dem Verankerungsschenkel 27 abgewandten Rand des später den Estrich abdeckenden, rechtwinklig nach oben verlaufenden Profilschenkels 28 einen in eine zum Verankerungsschenkel 27 parallele Lage umgekanteten Profilstreifen 37.

Der Schmutzwasser-Ablaufkanal 25 weist bei diesen Ausführungsbeispielen einen Befestigungsabschnitt auf, bei dem die Höhe des parallel zu der der Mündung gegenüberliegenden Innenfläche der Vertiefung 31 umgekanteten Streifenabschnitts 38 der Breite der Mündung der nutartigen Vertiefung 31 des Abschlußprofiles 24 entspricht und der vom Streifenabschnitt 35 nach unten umgekantet ist. Diese Ausgestaltung gewährleistet, daß der Schmutzwasser-Ablaufkanal 25 nicht nur von einem Ende des Abschlußprofils 24 her in die nutartige Vertiefung 31 eingeschoben, sondern auch an beliebiger Stelle in die verengte Mündung eingehängt und dann durch Absenken in der Vertiefung verriegelt werden kann. Das Einhängen wird dabei dadurch erleichtert, daß die vom Ablaufkanal wegweisende Flanke des Streifenabschnitts 38 in der in Fig. 3b erkennbaren Weise über einen Teil ihrer Höhe zu dem die Mündung durchsetzenden Streifenabschnitt 35 hin abgeschrägt ist. Bei diesem Ausführungsbeispiel eines erfindungsgemäßen Abschlußprofiles ist die später dem Schmutzwasser-Ablaufkanal zugewandte Stirnfläche des Profilstreifens 30 derart abgeschrägt, daß sich an der balkonabgewandten Seite der Stirnfläche eine Abtropfkante für das Schmutzwasser bildet. Dies hat den Vorteil, daß auch bei nichteingehängtem oder eingeschobenem Schmutzwasser-Ablaufkanal an dem Abschlußprofil ablaufendes Schmutzwasser von dem Balkon fortgeleitet wird.

Die Figur 4 zeigt einen Schmutzwasserspeier 41, der zur Anbringung an einer dem Balkon abgewandten Durchbrechung im Schmutzwasser-Ablaufkanal vorgesehen ist. Vorteilhaft wird ein solcher Schmutzwasserspeier an der Stoßkante zweier fluchtend miteinander zu verbindenden Schmutzwasser-Ablaufkanäle vorgesehen. Der Schmutzwasserspeier besteht aus einem etwa in der Mitte eines Befestigungsprofils angesetzten Wasserleitblech 42 mit seitlich umgekanteten Wänden 43, 44.

Das Befestigungsprofil besteht aus fünf jeweils rechtwinklig zueinander umgekanteten Profilstreifen 46, 47, 48, 49, 50, die ein nach oben offenes im wesentlichen U-förmiges Profil bilden, welches eine zu dem Querschnitt eines zugeordneten Schmutzwasser-Ablaufkanales zumindest partiell komplementären Querschnitt aufweist. An der Stoßkante zweier miteinander zu verbindender Schmutzwasser-Ablaufkanäle kann nun ein solcher Schmutzwasserspeier 41 vorteilhaft durch einfaches Aufrasten über der Stoßstelle der gesonderten Schmutzwasser-Ablaufkanäle vorgesehen werden. Bei integraler Herstellung des Schmutzwasser-Ablaufkanals mit dem eigentlichen Abschlußprofil kann das Befestigungsprofil auch ins Innere des Schmutzwasser-Ablaufkanals eingeschoben werden. Die balkonabgewandten vorderen Wände der Schmutzwasser-Ablaufkanäle müssen dabei im Bereich der Stoßstelle ausgeschnitten werden, damit anfallendes Schmutzwasser über den Speier 41 abgeführt werden kann.

Einen zur Abringung an einem Ende eines Schmutzwasser-Ablaufkanales vorgesehenen Schmutzwasserspeier 51 zeigt die Fig. 5. Dieser besteht aus einem an einem Ende eines Befestigungsprofiles angebrachten Wasserleitblech 52 mit seitlich nach oben umgekanteten Blechstreifen 53, 54, die seitliche Begrenzungswände für den Wasserlauf bilden. Das Befestigungsprofil ist dabei in gleicher Weise wie das Befestigungsprofil des in Fig. 4 gezeigten Schmutzwasserspeiers aufgebaut. Ein solcher Schmutzwasserspeier 51 läßt sich vorteilhaft an einem Ende eines erfindungsgemäßen Schmutzwasser-Ablaufkanals durch einfaches Einschieben in oder Aufschieben auf den Kanal anbringen, wodurch dann Schmutzwasser in eine gewünschte Richtung abgeleitet wird.

Die Fig. 6 zeigt einen Schnitt durch eine Seite des Balkons gemäß Fig. 1, an welcher ein erfindungsgemäßes Zuführprofil 6 vorgesehen ist. Das Zuführprofil 6 weist einen im wesentlichen ebenflächigen Verankerungsschenkel 61 auf, an dessen balkonäußerem Rand sich ein rechtwinklig nach oben umgekanteter Profilabschnitt 62 befindet, an dessen balkonabgewandter Seite ein Schmutzwasser-Zuführkanal 63 angeordnet ist.

Bei diesem Ausführungsbeispiel wird der Schmutzwasser-Zuführkanal 63 von dem rechtwinklig nach oben umgekanteten Profilabschnitt 62, der Verlängerung des Verankerungsschenkels 61 zur Balkon-Außenseite und einem parallel zu dem Profilabschnitt 62 laufenden, am balkonäußeren Rand der Verlängerung des Verankerungsschenkels 61 angesetzten Profilschenkel 64 gebildet. Der Schmutzwasser-Zuführkanal 63 hat also ein U-förmiges Profil. Der Profilschenkel 64 ist dabei derart an der Verlängerung des Verankerungsschenkels 61 angesetzt, daß er nicht nur zum Teil rechtwinklig nach oben verläuft und so eine Außenwand des Schmutzwasser-Zuführkanals 63 bildet, sondern auch rechtwinklig nach unten verläuft und so den Estrich 65 ganz, und die Tragplatte 66 des Balkons zumindest zum Teil überdeckt und sie somit vor äußeren Witterungseinflüssen schützt.

Der Verankerungsschenkel 61 ist auf dem Estrich 65 aufgesetzt. Zur Abdichtung des Estrichs 65 ist bei dem gezeigten Beispiel eine Abdichtfolie 67 auf dem Estrich und dem Verankerungsschenkel 61 verlegt. Auf dieser Abdichtfolie 67 wurden sodann ein Fliesenkleber 68 aufgebracht und die Fliesen 1 verlegt. Im Übergangsbereich zwischen der den Boden des SchmutzwasserZuführkanals 63 bildenden Verlängerung des Verankerungsschenkels 61 und dem äußeren Profilschenkel 64 wird zweckmäßig eine abgeschrägte Hohlkehle 69 ausgebildet. Das über den Zuführkanal 63 abgeführte Wasser strömt dann mit Abstand vom äußeren Profilschenkel, so daß es im Übergangsbereich zum Schmutzwasser-Abführkanal 5 bzw. 25 des stirnseitigen Abschlußprofils 4 bzw. 24 nicht über den Rand des am Verankerungsprofil 61 angesetzten nach unten weisenden Abschnitt des Profilschenkels 64 abströmt. D.h. der Schmutzwasser-Abführkanal des Abschlußprofils 4 bzw. 24 muß nicht über das Zuführprofil 6 nach außen überstehen.

In solchen Fällen, in denen die Verschmutzung eines unter einem Balkon vorgesehenen Areals eines Gebäudes nicht kritisch ist, weil der Balkon sich beispielsweise lediglich über den hausnahen Bereich des Gartens erstreckt, kann es sinnvoll sein, anstelle eines Schmutzwasser-Abführkanals 25 am stirnseitigen Abschlußprofil 24 lediglich eine langgestreckte streifenförmige Schmutzwasser-Führungsblende 70 anzubringen, wie dies in Fig. 7 veranschaulicht ist. Diese Führungsblende 70 ist in bezug auf die sie in der langgestreckten nutartigen Vertiefung des Abschlußprofils 24 halternden Mittel entsprechend dem Schmutzwasser-Abführkanal 25 gemäß Fig. 5b ausgebildet, so daß sie einfach nachträglich am unteren Profilstreifen 30 anbringbar ist. Dabei sollte die Blende 70 in der Höhe so bemessen werden, daß ihr unterer freier Rand noch bis unter die Unterkante der Balkon-Tragplatte reicht. Dadurch wird dann sichergestellt, daß auch bei starker Windeinwirkung das über das Abschlußprofil 24 ablaufende Schmutzwasser an der unteren Randkante der Blende 70 abtropft und nicht etwa zur Balkon-Stirnfläche geführt wird und dort die Tragplatte bzw. den Estrich durchnäßt.

Zusätzlich bietet es sich an, die sichtbare Vorderseite der Blende 70 mit einer dekorativen Oberflächenbeschichtung zu versehen, welche also auch eine Verbesserung des Aussehens eines im Bereich der Balkone mit solchen Blenden versehenen Gebäudes ermöglicht. Erweist sich dann die Verschmutzung doch als kritisch, z.B. weil das unter dem Balkon vorgesehene Areal plötzlich genutzt werden soll, so kann an der Führungsblende 70 ein Schmutzwasser-Ablaufkanal 25, wie ihn die Fig. 8 zeigt, angebracht werden. Dieser wird zweckmäßig mittels einer hier nicht gezeigten Schrauben-Mutter-Verbindung an der Führungsblende 70 festgeklemmt. Dazu sind in dem dem Balkon zugewandten Schenkel des Schmutzwasser-Ablaufkanals 25, der beim hier gezeigten Ausführungsbeispiel einen U-förmigen Querschnitt besitzt und aus drei langgestreckten Profilschenkeln besteht, und in der Führungsblende 70 die durch die punktierten Linien angedeuteten Öffnungen 82, 84 vorgesehen, wobei die Öffnung 84 in dem Schmutzwasser-Ablaufkanal 25 einen kreisförmigen Querschnitt aufweist, während die Öffnung 82 in der Führungsblende 70 als Langloch ausgebildet ist.

Der tiefste Punkt der Öffnung 84 im Schmutzwasser-Ablaufkanal 25 liegt dabei oberhalb der Oberkante des die eine Schmutzwasser-Ablaufkanal-Außenwand bildenden, dem Balkon abgewandten Profilschenkels, so daß auch ohne spezielle Abdichtung der Öffnung 84 gewährleistet ist, daß auch bei großem Schmutzwasseranfall Schmutzwasser stets vom Balkon weggeleitet wird. Steckt man durch diese Öffnungen eine Schraube und klemmt Schmutzwasser-Ablaufkanal 25 und Führungsblende 70 durch Anziehen einer am Ende dieser Schraube aufgesetzten Mutter fest, so kann durch die Ausbildung der einen Öffnung 82 als Langloch die Neigung des Schmutzwasser-Ablaufkanals in gewünschter Weise verändert werden. Es sei an dieser Stelle betont, daß dabei natürlich das Langloch auch in dem Schmutzwasser-Ablaufkanal vorgesehen werden kann und daß auch beide Öffnungen 82, 84 als Langlöcher ausgebildet sein können, welche dann vorteilhaft hinsichtlich ihrer Längserstreckung winkelversetzt angeordnet werden.

Die Fig. 9 zeigt ein erfindungsgemäßes Schmutzwasser-Zuführprofil 6, bei welchem der Verankerungsschenkel 61 an seiner dem Estrich zugewandten Unterseite abschnittsweise oberflächenvergrößernde Ausnehmungen 80 aufweist. Diese Ausnehmungen vergrößern die dem Estrich zugewandte Oberfläche des Verankerungsschenkels und bewirken, daß der mittels eines Klebers, z.B. eines ohnehin für eventuell aufzubringende Fliesen zu verwendenden Fliesenklebers gemäß Fig. 8, auf dem Estrich festzulegende Verankerungsschenkel aufgrund der nunmehr größeren Kontaktfläche besser haftet. Bei diesem Ausführungsbeispiel eines erfindungsgemäßen Schmutzwasser-Zuführprofiles 6 ist der Boden 81 des Schmutzwasser-Zuführkanales quer zur Längserstreckung des Zuführprofiles 6 zum Balkon hin schräg abwärts geneigt. Diese Neigung des Bodens 81 anstelle der Hohlkehle bei dem in Fig. 8 gezeigten Ausführungsbeispiel hat den Vorteil, daß das abfließende Schmutzwasser in jedem Fall zu der der Betontragplatte näheren Seite des Schmutzwasser-Zuführprofiles geführt und dann an dessen Ende an seiner balkonzugewandten Seite in den Schmutzwasser-Ablaufkanal geleitet wird.

Die Fig. 10 zeigt ein abgewandeltes Ausführungsbeispiel eines Abschlußprofiles 24 und eines Schmutzwasser-Ablaufkanales gemäß der Fig. 2c. Dabei besitzt der abgewandelte Schmutzwasser-Ablaufkanal 25 in seiner Kanalinnenseite eine in Kanallängsrichtung verlaufende langgestreckte nutartige Vertiefung 86 mit verengter Mündung. Die Vertiefung 86 ist hierbei an der dem Balkon zugewandten Seite des die balkonabgewandte Außenwand des U-förmigen Schmutzwasser-Ablaufkanals 25 bildenden Profilschenkels vorgesehen und von zwei in gleichem Abstand parallel zu dieser Seite des Profilschenkels am Schmutzwasser-Ablaufkanal 25 angeformten rippenartigen Streifenabschnitten 87, 88 gebildet. In die Vertiefung 86 ist ein hier nicht dargestellter Verbindungsriegel wie schon im Zusammenhang mit der Fig. 3 beschrieben einschiebbar. Wenn mehrere Schmutzwasser-Ablaufkanäle 25 fluchtend miteinander zu verbinden sind, was z.B. bei einem sehr großen Balkon der Fall sein kann, so kann mittels eines solchen Verbindungsriegels bei den so ausgestalteten Schmutzwasser-Ablaufkanälen auf besonders einfache und vorteilhafte Weise eine fluchtende Verbindung hergestellt werden. Die Ausbildung der nutartigen Vertiefung 86 hat darüber hinaus den Vorteil, daß ein eventuell über der Stoßkante zweier Schmutzwasser-Ablaufkanäle 25 zu verklebender Abdichtstreifen, z.B. ein Metalldichtband, mit einem Ende in die nutartige Vertiefung eingeschoben werden kann und somit gegen Witterungseinflüsse geschützt ist.

Die Figur 11 zeigt ein weiteres Ausführungsbeispiel eines gesondert hergestellten und an einem entsprechenden Abschlußprofil, z.B. dem Abschlußprofil 24 gemäß Fig. 2c, befestigbaren Schmutzwasser-Ablaufkanales 95, bei welchem der wasserführende Kanalteil kreisbogenförmig ausgebildet ist. Zur Befestigung dieses Schmutzwasser-Ablaufkanales 95 an einem Abschlußprofil ist am balkonzugewandten Ende des im Querschnitt kreisbogenartigen Kanalteils ein Befestigungsabschnitt vorgesehen, der in der oben beschriebenen Weise (vgl. z.B. Fig. 3b) einen die verengte Mündung einer an einem entsprechenden Abschlußprofil vorgesehenen nutartigen Vertiefung durchsetzenden Streifenabschnitt 35 sowie einen in die nutartige Vertiefung eingreifenden Streifenabschnitt 38 aufweist. Durch die Zurverfügungstellung von einhängbaren, verschiedene Querschnittsformen aufweisenden Schmutzwasser-Ablaufkanälen, wie z.B. dem in dieser Figur gezeigten Schmutzwasser-Ablaufkanal 95 oder aber dem Schmutzwasser-Ablaufkanal 25 gemäß Fig. 10 wird es möglich, auch nach Fertigstellung eines Gebäudes dessen optischen Gesamteindruck zu verändern oder bei nachträglichem Einbau solcher Profile im Rahmen von Renovierungsarbeiten Schmutzwasser-Ablaufkanäle zu wählen, die sich besonders harmonisch in das Gebäude-/Straßenbild einfügen.

In der Fig. 12 ist eine Abwandlung des Schmutzwasser-Ablaufkanales 95 gemäß Fig. 11 gezeigt, bei welchem außer den zur Befestigung an einem entsprechenden Abschlußprofil, etwa einem Abschlußprofil gemäß Fig. 2c, dienenden Streifenabschnitten 35 und 38 in der Kanalinnenseite eine in Kanallängsrichtung verlaufende langgestreckte nutartige Vertiefung 86 mit verengter Mündung vorgesehen ist, die in der oben beschriebennen Weise (vgl. Fig. 10) von zwei am Schmutzwasser-Ablaufkanal 95 angeformten rippenartigen Streifenabschnitten 87, 88 gebildet wird. Sollen zwei kurze Schmutzwasser-Ablaufkanäle 95 zur Bildung eines langen Kanales fluchtend miteinander verbunden werden, so können die Kanäle durch Einführen eines Verbindungsriegels in deren Vertiefungen 86 auf besonders einfache Weise zueinander ausgerichtet werden.

Im Rahmen des Erfindungsgedankens sind zahlreiche Abwandlungen und Weiterbildungen der beschriebenen Ausführungsbeispiele möglich, die sich z.B. auf die Querschnittsform der Kanäle und auf die Ausgestaltung und Lage der Verbindungsmittel beziehen. Ferner können die oberflächenvergrößernden Ausnehmungen auf der Unterseite des Verankerungsschenkels des Zuführprofiles verschiedene Querschnittsformen besitzen, also insbesondere außer den gezeigten dreieckigen Querschnitten auch trapezförmige und schwalbenschwanzartige.

## Patentansprüche

1. Entwässerungssystem für aus einer Tragplatte (66) und darauf aufgebrachtem Estrich (65) bestehende Balkone (2) mit wenigstens einem langgestreckten Abschlußprofil (24), welches einen vor der Aufbringung des Estrichs auf die Tragplatte aufsetzbaren, im wesentlichen ebenflächigen Verankerungsschenkel (27) aufweist, an dessen balkonäußerem Rand sich ein die Tragplatte und den Estrich vor äußeren Witterungseinflüssen schützender Profilabschnitt befindet, der sich aus einem etwa die Höhe des Estrichs aufweisenden, im wesentlichen rechtwinklig nach oben vortretenden Profilschenkel (28) und einem schräg nach unten weisenden, die Tragplatte wenigstens zum Teil überdeckenden Profilschenkel (29) zusammensetzt,
**dadurch gekennzeichnet,**
daß an dem schräg nach unten weisenden Profilschenkel (29) ein als gesondert hergestellter Bauteil ausgebildeter Schmutzwasser-Ablaufkanal (25; 95) vorgesesehen ist,
daß der schräg nach unten weisende Profilschenkel (29) des Abschlußprofils (24) eine sich in Profillängsrichtung erstreckende langestreckte nutartige Vertiefung (31) mit verengter Mündung aufweist, und
daß der Schmutzwasser-Ablaufkanal (25. 95) einen in Kanallängsrichtung verlaufenden Befestigungsabschnitt (35, 36; 36, 38) aufweist, der in die nutartige Vertiefung (31) des Abschlußprofils (24) einschieb- oder einhängbar ist und der einen zum Querschnitt der nutartigen Vertiefung zumindest partiell komplementären Querschnitt besitzt.

2. Entwässerungssystem nach Anspruch 1, wobei sich am verankerungsschenkelabgewandten Rand des schräg nach unten weisenden Profilschenkels (29) ein in eine etwa balkonseitenwandparallele Lage nach unten umgekanteter Profilstreifen (30) anschließt, dadurch gekennzeichnet, daß die nutartige Vertiefung (31) mit verengter Mündung am nach unten umgekanteten Profilstreifen (30) vorgesehen ist.

3. Entwässerungssystem nach einem der Ansprüche 1 oder 2, dadurch gekennzeichnet, daß die langgestreckte nutartige Vertiefung (31) im Bereich ihrer verengten Mündung von zwei in parallelem Abstand zur zugeordneten Flachseite am Abschlußprofil angeformten rippenartigen Streifenabschnitten (32, 33) gebildet wird.

4. Entwässerungssystem nach einem der Ansprüche 3, dadurch gekennzeichnet, daß der Befestigungsabschnitt einen die der nutartigen Vertiefung abgewandte Seite der verengten Mündung überdeckenden Streifenabschnitt (34), einen die Mündung durchsetzenden Streifenabschnitt (35) und einen am vertiefungsseitigen Ende des die Mündung durchsetzenden Streifenabschnitts angesetzten, etwa parallel zu der eine Innenfläche der Vertiefung bildenden Flachseite des Abschlußprofils verlaufenden Streifenabschnitt (36, 38) aufweist.

5. Entwässerungssystem nach Anspruch 4, dadurch gekennzeichnet, daß die Höhe des parallel zu der der Mündung gegenüberliegenden Innenfläche der Vertiefung umgekanteten Streifenabschnitts (38) maximal der Breite der Mündung entspricht.

6. Entwässerungssystem nach einem der Ansprüche 1 bis 5, dadurch gekennzeichnet, daß der Schmutzwasser-Ablaufkanal (5, 25) im Querschnitt U-förmig ausgebildet ist.

7. Entwässerungssystem nach einem der Ansprüche 1 bis 5, dadurch gekennzeichnet, daß der Schmutzwasser-Ablaufkanal (95) im Querschnitt bogenförmig augebildet ist.

8. Entwässerungssystem nach einem der Ansprüche 1 bis 7, dadurch gekennzeichnet, daß der Schmutzwasser-Ablaufkanal (5) wenigstens eines der beiden Enden des langgestreckten Abschlußprofiles (4) überragt.

9. Entwässerungssystem nach einem der Ansprüche 1 bis 8, dadurch gekennzeichnet, daß der Schmutzwasser-Ablaufkanal eine dem Balkon abgewandte Durchbrechung aufweist und daß an dieser Durchbrechung ein Schmutzwasserspeier (41) vorgesehen ist.

10. Entwässerungssystem nach einem der Ansprüche 1 bis 9, dadurch gekennzeichnet, daß am oberen Rand des nach oben vortretenden Profilschenkels (8; 28) ein sich rückwärts über die Tragplatte erstreckender, umgekanteter Profilschenkel-Streifen (13; 37) angesetzt ist, dessen Breite geringer ist als die Breite des Verankerungsschenkels.

11. Entwässerungssystem nach einem der Ansprüche 1 bis 10, dadurch gekennzeichnet, daß wenigstens ein weiteres langgestrecktes Abschlußprofil (Zuführprofil 6) für die seitlichen Balkonränder vorgesehen ist, welches einen im wesentlichen ebenflächigen horizontalen Verankerungsschenkel (61) aufweist, an welchem balkonrandseitig ein in oder über dem Schmutzwasser-Ablaufkanal mündender Schmutzwasser-Zuführkanal (63) angeordnet ist.

12. Entwässerungssystem nach Anspruch 11, dadurch gekennzeichnet, daß der Schmutzwasser-Zuführkanal (63) von einem über den seitlichen Rand des Balkons nach außen vortretenden Abschnitt des Verankerungsschenkels (61) und zwei in parallelem Abstand rechtwinklig vom vortretenden Abschnitt nach oben umgekanteten Profilabschnitten (62, 64) gebildet wird.

13. Entwässerungssystem nach Anspruch 12, dadurch gekennzeichnet, daß das Zuführprofil (6) einen weiteren vom vortretenden Abschnitt mit Abstand von der seitlichen Begrenzung des Estrichs (65) sowie der Tragplatte (66) des Balkons nach unten umgekanteten Profilabschnitt aufweist.

14. Entwässerungssystem nach Anspruch 12 und 13, dadurch gekennzeichnet, daß der äußere vom seitlich vortretenden Abschnitt des Verankerungsschenkels (61) nach oben umgekantete und der nach unten umgekantete Profilabschnitt (64) zueinander fluchten.

15. Entwässerungssystem nach einem der Ansprüche 11 bis 14, dadurch gekennzeichnet, daß Eckverbindungselemente zur Verbindung von Schmutzwasser-Zuführkanal und Schmutzwasser-Ablaufkanal vorgesehen sind.

16. Entwässerungssystem nach Anspruch 15, dadurch gekennzeichnet, daß die Eckverbindungselemente im Querschnitt im wesentlichen der Querschnittsform der jeweils mit ihnen zu verbindenden Kanäle entsprechen.

17. Entwässerungssystem nach einem der Ansprüche 11 bis 16, dadurch gekennzeichnet, daß der Verankerungsschenkel (61) des Zuführprofiles (6) an seiner dem Estrich zugewandten Unterseite zumindest abschnittsweise oberflächenvergrößernde Ausnehmungen (80) aufweist.

18. Entwässerungssystem nach einem der Ansprüche 1 bis 17, wobei an dem schräg nach unten weisenden Profilschenkel des Abschlußprofils (24) ein im wesentlichen senkrecht nach unten weisender Profilstreifen (30) vorgesehen ist, der eine langgestreckte Vertiefung mit verengter Mündung besitzt, dadurch gekennzeichnet, daß an dem im wesentlichen senkrecht nach unten weisenden Profilstreifen (30) eine langgestreckte im wesentlichen streifenförmige Führungsblende (70) mittels eines zu der verengten Mündung zumindest partiell komplementären Befestigungsabschnitts an dem Abschlußprofil befestigbar ist.

19. Entwässerungssystem nach Anspruch 18, dadurch gekennzeichnet, daß an der Führungsblende ein Schmutzwasser-Ablaufkanal (25; 95) befestigbar ist.

20. Entwässerungssystem nach Anspruch 19, dadurch gekennzeichnet, daß der Schmutzwasser-Ablaufkanal (25) an der Führungsblende (70) mittels wenigstens einer Schrauben-Mutter-Verbindung o.dgl. festgeklemmt wird, wobei in der Führungsblende und in dem Schmutzwasser-Ablaufkanal je eine Öffnung (82, 84) für die Schraube vorgesehen ist, wobei eine der Öffnungen (84) einen im wesentlichen kreisförmigen Querschnitt besitzt, während die andere als Langloch (82) ausgebildet ist, so daß der Schmutzwasser-Ablaufkanal höhen- und/oder neigungsveränderlich an der Führungsblende befestigbar ist.

21. Entwässerungssystem nach einem der Ansprüche 1 bis 20, dadurch gekennzeichnet, daß in dem Schmutzwasser-Ablaufkanal (25) eine sich in Kanallängsrichtung erstreckende langgestreckte nutartige Vertiefung (86) aufweist, in welche ein zu der Vertiefung zumindest partiell komplementärer Verbindungsriegel einschiebbar ist.

## Claims

1. Drainage system for balconies (2) consisting of a bearing plate (66) and a screed floor (65) applied thereto, comprising at least one elongated end profile (24) having a substantially plane anchoring arm (27) which can be attached before the screed floor is applied to the bearing plate and on the edge of which to the exterior of the balcony a profile section protecting the bearing plate and the screed floor from external weathering influences is situated, said profile section being composed of a profile arm (28) projecting upwardly substantially at a right angle substantially the height of the screed floor and a downwardly inclined profile arm (29) at least partly covering the bearing plate, characterised in that a waste water discharge channel (25; 95) in the form of a separately produced component is provided on the downwardly inclined profile arm (29), that the downwardly inclined profile arm (29) of the end profile (24) has an elongated groove-shaped depression (31) with a narrowed mouth extending in the longitudinal direction of the profile, and that the waste water discharge channel (25; 95) has a fixing section (35, 36; 36, 38) extending in the longitudinal direction of the channel which can be pushed or inserted into the groove-shaped depression (31) in the end profile (24) and has a cross section at least partly complementary to the cross section of the groove-shaped depression.

2. Drainage system according to claim 1, in which a profile strip (30) folded downwardly into a position substantially parallel to the side wall of the balcony is connected to the edge of the downwardly inclined profile arm (29) directed away from the anchoring arm, characterised in that the groove-shaped depression (31) with the narrowed mouth is provided on the downwardly folded profile strip (30).

3. Drainage system according to one of claims 1 or 2, characterised in that the elongated groove-shaped depression (31) is formed in the region of its narrowed mouth by two rib-shaped strip sections (32, 33) moulded on to the end profile at a parallel distance from the associated plane side.

4. Drainage system according to one of claims 3, characterised in that the fixing section has a strip section (34) covering the side of the narrowed mouth directed away from the groove-shaped depression, a strip section (35) traversing the mouth and a strip section (36, 38) fitted to the depression end of the strip section traversing the mouth and extending substantially parallel to the plane side of the end profile forming an inner surface of the depression.

5. Drainage system according to claim 4, characterised in that the height of the strip section (38) folded parallel to the inner surface of the depression opposite the mouth corresponds at most to the width of the mouth.

6. Drainage system according to one of claims 1 to 5, characterised in that the waste water discharge channel (5, 25) has a U-shaped cross section.

7. Drainage system according to one of claims 1 to 5, characterised in that the waste water discharge channel (95) has an arcuate cross section.

8. Drainage system according to one of claims 1 to 7, characterised in that the waste water discharge channel (5) projects beyond at least one of the two ends of the elongated end profile (4).

9. Drainage system according to one of claims 1 to 8, characterised in that the waste water discharge channel has an opening directed away from the balcony and that a waste water spout (41) is provided at this opening.

10. Drainage system according to one of claims 1 to 9, characterised in that a folded profile arm strip (13; 37) extending towards the rear over the bearing plate is fitted to the upper edge of the upwardly projecting profile arm (8; 28), its width being smaller than the width of the anchoring arm.

11. Drainage system according to one of claims 1 to 10, characterised in that at least one further elongated end profile (feed profile 6) is provided for the lateral balcony edges and has a substantially plane horizontal anchoring arm (61) on which a waste water feed channel (63) opening into or over the waste water discharge channel is arranged at the balcony edge end.

12. Drainage system according to claim 11, characterised in that the waste water feed channel (63) is formed by a section of the anchoring arm (61) projecting outwardly beyond the lateral edge of the balcony and two profile sections (62, 64) folded upwardly at a right angle from the projecting section at a parallel distance therefrom.

13. Drainage system according to claim 12, characterised in that the feed profile (6) has a further profile section folded downwardly from the projecting section at a distance from the lateral boundary of the screed floor (65) and the bearing plate (66) of the balcony.

14. Drainage system according to claims 12 and 13, characterised in that the outer profile section folded upwardly from the laterally projecting section of the anchoring arm (61) and the downwardly folded profile section (64) are flush with one another.

15. Drainage system according to one of claims 11 to 14, characterised in that corner connecting elements are provided to connect the waste water feed channel and the waste water discharge channel.

16. Drainage system according to claim 15, characterised in that the cross section of the comer connecting elements corresponds substantially to the cross-sectional shape of the respective channels to be connected thereby.

17. Drainage system according to one of claims 11 to 16, characterised in that the anchoring arm (61) of the feed profile (6) is provided on its underside directed towards the screed floor with recesses (80) increasing the surface area at least in sections.

18. Drainage system according to one of claims 1 to 17, in which a substantially vertically downwardly directed profile strip (30) having an elongated depression with a narrowed mouth is provided on the downwardly inclined profile arm of the end profile (24), characterised in that an elongated substantially strip-shaped guide recess (70) can be fixed to the end profile by means of a fixing section at least partly complementary to the narrowed mouth on the substantially vertically downwardly directed profile strip (30).

19. Drainage system according to claim 18, characterised in that a waste water discharge channel (25; 95) can be fixed to the guide recess.

20. Drainage system according to claim 19, characterised in that the waste water discharge channel (25) is clamped on to the guide recess (70) by means of at least one bolt and nut connection or the like, respective orifices (82, 84) being provided for the bolt in the guide recess and in the waste water discharge channel, one of the orifices (84) having a substantially circular cross section, while the other is in the form of an elongated hole (82), as a result of which the waste water discharge channel can be fixed to the guide recess in such a manner that its height and/or inclination can be adjusted.

21. Drainage system according to one of claims 1 to 20, characterised in that the waste water discharge channel (25) is provided with an elongated groove-shaped depression (86) extending in the longitudinal direction of the channel and into which a tie bar at least partly complementary to the depression can be inserted.

## Revendications

1. Système de drainage pour balcons (2) constitués d'une dalle porteuse (66) et d'une chape (65) appliquée sur celle-ci, comportant au moins un profilé de recouvrement allongé (24) qui présente une aile d'ancrage sensiblement plane (27) qui peut être appliquée sur la dalle porteuse avant l'application de la chape et sur le bord extérieur au balcon de laquelle se trouve une partie de profilé qui protège la dalle porteuse et la chape des influences atmosphériques extérieures et se compose d'une aile de profilé (28) présentant sensiblement la hauteur de la chape et montant sensiblement à angle droit et d'une aile de profilé dirigée obliquement vers le bas (29) qui couvre au moins en partie la dalle porteuse,
caractérisé par le fait
que sur l'aile de profilé dirigée obliquement vers le bas (29) est prévu un canal d'écoulement d'eau polluée (25 ; 95) formé d'un élément fabriqué séparément,
que l'aile de profilé dirigée obliquement vers le bas (29) du profilé de recouvrement (24) présente un creux du genre rainure allongé (31) qui s'étend dans la direction longitudinale du profilé et a un orifice rétréci, et
que le canal d'écoulement d'eau polluée (25 ; 95) présente une partie de fixation (35, 36 ; 36, 38) s'étendant dans sa direction longitudinale qui peut être engagée ou accrochée dans le creux du genre rainure (31) du profilé de recouvrement (24) et a une section au moins partiellement complémentaire de la section du creux du genre rainure.

2. Système de drainage selon la revendication 1, dans lequel au bord opposé à l'aile d'ancrage de l'aile de profilé dirigée obliquement vers le bas (29) se joint une bande de profilé (30) rabattue vers le bas dans une position à peu près parallèle à la paroi latérale du balcon, caractérisé par le fait que le creux du genre rainure (31) à orifice rétréci est prévu sur la bande de profilé rabattue vers le bas (30).

3. Système de drainage selon l'une des revendications 1 et 2, caractérisé par le fait que le creux du genre rainure allongé (31) est, dans la zone de son orifice rétréci, formé par deux parties de bande du genre nervure (32, 33) faites à distance constante parallèlement à la face plane associée sur le profilé de recouvrement.

4. Système de drainage selon la revendication 3, caractérisé par le fait que la partie de fixation présente une partie de bande (34) qui recouvre le côté de l'orifice rétréci opposé au creux du genre rainure, une partie de bande (35) qui traverse l'orifice et une partie de bande (36, 38) qui s'attache à l'extrémité côté creux de la partie de bande traversant l'orifice et s'étend à peu près parallèlement à la face plane du profilé de recouvrement qui forme une face intérieure du creux.

5. Système de drainage selon la revendication 4, caractérisé par le fait que la hauteur de la partie de bande (38) rabattue parallèlement à la face intérieure du creux opposée à l'orifice correspond au maximum à la largeur de l'orifice.

6. Système de drainage selon l'une des revendications 1 à *5,* caractérisé par le fait que la section du canal d'écoulement d'eau polluée (5, 25) est en forme de U.

7. Système de drainage selon l'une des revendications 1 à *5,* caractérisé par le fait que la section du canal d'écoulement d'eau polluée (95) est arquée.

8. Système de drainage selon l'une des revendications 1 à 7, caractérisé par le fait que le canal d'écoulement d'eau polluée (5) dépasse d'au moins une des deux extrémités du profilé de recouvrement allongé (4).

9. Système de drainage selon l'une des revendications 1 à 8, caractérisé par le fait que le canal d'écoulement d'eau polluée présente une ouverture opposée au balcon et que sur cette ouverture est prévue une gargouille (41).

10. Système de drainage selon l'une des revendications 1 à 9, caractérisé par le fait qu'au bord supérieur de l'aile de profilé montante (8 ; 28) s'attache une bande d'aile rabattue (13 ; 37) qui s'étend vers l'arrière par-dessus la dalle porteuse et dont la largeur est inférieure à la largeur de l'aile d'ancrage.

11. Système de drainage selon l'une des revendications 1 à 10, caractérisé par le fait qu'il est prévu au moins un autre profilé de recouvrement allongé (profilé d'amenée 6) pour les bords latéraux du balcon qui présente une aile d'ancrage horizontale sensiblement plane (61) sur laquelle est placé, du côté du bord du balcon, un canal d'amenée d'eau polluée (63) qui débouche dans le canal d'écoulement d'eau polluée ou au-dessus de celui-ci.

12. Système de drainage selon la revendication 11, caractérisé par le fait que le canal d'amenée d'eau polluée (63) est formé par une partie de l'aile d'ancrage (61) qui dépasse vers l'extérieur du bord latéral du balcon et deux parties de profilé parallèles (62, 64) relevées à angle droit de la partie qui dépasse.

13. Système de drainage selon la revendication 12, caractérisé par le fait que le profilé d'amenée (6) présente une autre partie de profilé rabattue vers le bas à partir de la partie qui dépasse à distance de la limite latérale de la chape (65) et de la dalle porteuse (66).

14. Système de drainage selon les revendications 12 et 13, caractérisé par le fait que la partie de profilé extérieure relevée à partir de la partie saillant latéralement de l'aile d'ancrage (61) et la partie de profilé (64) rabattue vers le bas sont alignées.

15. Système de drainage selon l'une des revendications 11 à 14, caractérisé par le fait que des éléments d'assemblage de coin sont prévus pour l'assemblage du canal d'amenée d'eau polluée et du canal d'écoulement d'eau polluée.

16. Système de drainage selon la revendication 15, caractérisé par le fait que la section des éléments d'assemblage de coin a sensiblement la même forme que la section des canaux à assembler au moyen de ceux-ci.

17. Système de drainage selon l'une des revendications 11 à 16, caractérisé par le fait que l'aile d'ancrage (61) du profilé d'amenée (6) présente, au moins à un endroit sur sa face inférieure dirigée vers la chape, des évidements (80) qui augmentent la surface.

18. Système de drainage selon l'une des revendications 1 à 17, dans lequel sur l'aile dirigée obliquement vers le bas du profilé de recouvrement (24) est prévue une bande de profilé dirigée sensiblement verticalement vers le bas (30) qui présente un creux allongé à orifice rétréci, caractérisé par le fait qu'un écran de conduite sensiblement en forme de bande allongé (70) peut être fixé à la bande de profilé dirigée sensiblement verticalement vers le bas (30) au moyen d'une partie de fixation au moins partiellement complémentaire de l'orifice rétréci.

19. Système de drainage selon la revendication 18, caractérisé par le fait qu'un canal d'écoulement d'eau polluée (25 ; 95) peut être fixé à l'écran de conduite.

20. Système de drainage selon la revendication 19, caractérisé par le fait que le canal d'écoulement d'eau polluée (25) est serré sur l'écran de conduite (70) au moyen d'au moins un assemblage par vis et écrou ou par un moyen semblable, dans chacun de l'écran de conduite et du canal d'écoulement d'eau polluée étant prévue une ouverture (82, 84) pour la vis, une des ouvertures (84) ayant une section sensiblement circulaire, tandis que l'autre est constituée d'un trou allongé (82), de sorte que le canal d'écoulement d'eau polluée peut être fixé à l'écran de conduite de manière variable en hauteur et/ou en inclinaison.

21. Système de drainage selon l'une des revendications 1 à 20, caractérisé par le fait que dans le canal d'écoulement d'eau polluée (25) est prévu un creux du genre rainure allongé (86) qui s'étend dans la direction longitudinale de celui-ci et dans lequel peut être engagé un verrou d'assemblage au moins partiellement complémentaire de ce creux.
